# FASCICULE DE BREVET EUROPEEN

(11) **EP 0 692 696 B1**
(45) Date de publication et mention de la délivrance du brevet: **28.07.1999**
(21) Numéro de dépôt: 95201244.1
(22) Date de dépôt: 12.05.1995
(51) Int. Cl.: F41C 7/02

(54) **Arme à feu à pompe**
Vorderschaftrepetierer
Pump-action gun

(30) Priorité: 13.07.1994 BE 9400657
(43) Date de publication de la demande: 17.01.1996
(73) Titulaire: BROWNING S.A., B-4040 Herstal (BE)
(72) Inventeur: Piccini, Carlo, I-25100 Brescia (IT)
(74) Mandataire: Donné, Eddy

(56) Documents cités:
- DE-C- 85 836
- US-A- 3 041 768

## Description

L'invention concerne un fusil pourvu d'un garde-main mobile commandant l'armement, ce fusil comprenant une carcasse, un canon monté sur cette carcasse et s'étendant axialement, une partie mobile en direction axiale par rapport à cette carcasse et commandant un mécanisme de réarmement monté dans la carcasse, le garde-main étant fixé par son extrémité avant à cette partie mobile et guidé par son extrémité arrière par des moyens de guidage.

Dans des fusils de ce genre, fonctionnant à pompe, l'armement se fait par le déplacement du garde-main vers l'arrière puis vers l'avant. Par le déplacement arrière, le chien de percussion est mis en position armée par le mécanisme d'armement. Lorsqu'il y a déjà eu un tir, la douille vide est en même temps éjectée par ce mouvement. La cartouche suivante est ensuite alimentée par le mouvement de retour du garde-main vers l'avant.

Etant donné que dans de tels fusils connus, les moyens de guidage guident le garde-main linéairement en direction axiale, une espace doit être prévu entre la carcasse et le garde-main pour permettre le mouvement vers l'arrière à partir de la position avant, la carcasse limitant en effet ce mouvement. Il en résulte qu'en position avant du garde-main, l'extrémité arrière de celui-ci ne rejoint pas la carcasse, d'où une partie du guidage et des tringles qui n'est pas protégée.

Un fusil du genre susdit est décrit dans US-A-3.041.768. Dans ce fusil, le garde-main ne joint non plus la carcasse lorsqu'il se trouve en position avant, mais une partie du guidage présente la forme d'un élément de pont fixé au canon et couvrant une partie des tringles susdits.

L'invention a pour but de remédier à ces inconvénients et de procurer un fusil pourvu d'un garde-main mobile commandant l'armement, dans lequel le garde-main se trouvant en position avant ou position de repos, rejoint par son extrémité arrière la carcasse protégeant ainsi d'une manière maximale les organes du fusil.

Ce but est atteint par le fait que le garde-main est fixé d'une manière basculante à iadite partie mobile, tandis que les moyens de guidage sont de nature à faire basculer le garde-main vers le bas lorsqu'il est déplacé en arrière, de telle manière que l'extrémité arrière du garde-main puisse glisser sur une distance par-dessous la carcasse dans la position d'armement.

DE-C-85.836 décrit un fusil dont le garde-main est fixe mais pourvu d'une rainure traversée par une oreille faisant partie d'une glissière pourvue d'une rainure. Un levier qui est fixé d'une manière pivotante à la fermeture de la chambre de tir, comprend un téton entrant dans la glissière. Le mouvement de la glissière entraîne le basculement du levier et ainsi la fermture ou l'ouverture de la chambre de tir.

Dans une forme de réalisation particulière de l'invention, la partie mobile du fusil comprend une glissière guidée par un guidage fixé à la carcasse et s'étendant dans une direction axiale et au moins une tringle de commande entraînée par la glissière, le garde-main enveloppant en position avant cette glissière, au moins une partie du guidage et une partie de la tringle de commande.

Dans une forme avantageuse de l'invention, les moyens de guidage comprennent au moins une rainure dans le garde-main et au moins une saillie montée sur ou devant la carcasse et entrant dans la rainure, cette rainure possédant une partie qui est, en position avant du garde-main, inclinée par rapport à la direction axiale.

Pour plus de clarté, un exemple de mise en oeuvre de l'invention est décrit ci-après à titre illustratif et non restrictif, référence étant faite aux dessins annexés, dans lesquels:
la figure 1 est une vue latérale générale d'un fusil selon l'invention avec le garde-main en position de repos;
la figure 2 est une vue semblable à celle de la figure 1, mais avec le garde-main en position d'armement;
la figure 3 montre en coupe et à échelle agrandie la partie indiquée en F3 à la figure 1;
la figure 4 montre en coupe et à échelle agrandie la partie indiquée en F4 à la figure 2;
la figure 5 montre, en vue éclatée, les éléments principaux de la partie montrée aux figures 3 et 4.

Le fusil conforme à l'invention est du type à fonctionnement à pompe et comporte, comme montré à la figure 1, une carcasse 1, un canon 2 axialement monté à l'avant sur cette carcasse 1, une crosse 3 prolongeant la carcasse 1 vers l'arrière et portant la sous-garde 4 et un garde-main 5 servant à réarmer l'arme et s'étendant, à l'avant de la carcasse 1, le long du canon 2.

Un mécanisme d'armement de construction connue et non-décrite ci-après, est monté à l'intérieur de la carcasse 1. Ce mécanisme est commandé par une partie mobile 6 dont uniquement la glissière 7 et les tringles de commande 8 sont représentées aux figures 3 à 5.

Une tringle de commande 8 est accrochée par son pied de chaque côté de la glissière 7. Cette glissière 7 glisse sur un guidage 9 sous forme de barre cylindrique qui s'étend en direction axiale, parallèlement au canon 2. Ce guidage 9 est pourvu à l'arrière d'une extrémité filetée de diamètre réduit qui est vissée dans l'extrémité avant de la carcasse 1, en fixant en même temps un élément de support 10 contre l'extrémité avant de la carcasse 1.

Cet élément de support 10 a la forme d'une plaque au bord inférieur élargi. Ce bord porte à ses extrémités et donc des deux côtés de l'élément de support 10, une saillie 11 cylindrique.

Les deux saillies 11 entrent dans des rainures 12 qui sont présentes dans la paroi intérieure des deux branches d'une pièce 13 métallique en forme de U, assemblée par collage, par exemple à l'intérieur de la partie arrière du corps 14 en forme de gouttière du garde-main 5. Ces rainures 12 coopèrent avec les saillies 11 en formant ensemble des moyens de guidage guidant le garde-main 5 lors de son déplacement longitudinal.

Les rainures 12 débouchent sur l'extrémité arrière de cette partie 13 et présentent, à une petite distance de cette extrémité, une partie inclinée 18 qui remonte vers l'avant et joint une partie de rainure plus élevée s'étendant dans la direction longitudinale du garde-main 5.

Le garde-main 5 comprend également un élément de connexion 15 qui est fixé, à l'aide d'une vis 16, à l'avant au fond du corps 14. Cet élément de connexion 15 est inséré entre les deux branches de l'extrémité avant en forme de fourche de la glissière 7 et est relié à basculement à ces branches à l'aide d'une goupille 17.

Le fusil décrit ci-devant fonctionne comme suit.

En position de repos, le garde-main 5 se trouve le long du canon 2, avec son extrémité arrière joignant la carcasse 1, tel que représenté aux figures 1 et 3.

Pour armer le fusil, le garde main 5 est tiré vers l'arrière. Le garde-main 5 entraîne la glissière 7 qui à son tour, en glissant sur le guidage 9, entraîne les tringles de commande 8 qui commandent la culasse et le mécanisme d'armement. De ce fait, une douille éventuelle se trouvant dans la chambre de tir, est éjectée et le mécanisme de mise à feu réarmé.

En raison de la partie inclinée 18 des rainures 12 dans lesquelles se trouvent les saillies 11 fixes par rapport à la carcasse 1, l'extrémité arrière du garde-main 5 est éloignée du canon 2 au début du mouvement susdit, jusqu'à ce que les saillies 11 se trouvent dans la partie avant des rainures 12.

Ainsi, le garde-main 5 bascule vers le bas autour de la goupille 17 par rapport à la glissière 7 et son extrémité arrière peut se mouvoir par-dessous la carcasse 1 pendant le déplacement vers l'arrière. Le garde-main 5 est montré dans sa position basculée ou position d'armement aux figures 2 et 4.

Lorsque le garde-main 5 est repoussé vers l'avant par le tireur bascule à nouveau vers la position où il s'étend parallèlement à l'axe du fusil. L'extrémité arrière du fond du garde-main 5 se trouve alors à nouveau pratiquement contre l'extrémité avant de la carcasse 1 et toute la partie de la partie mobile 6 se trouvant avant la carcasse 1 est protégée par le garde-main 5 et est totalement cachée, ce qui donne un aspect esthétique favorable au fusil.

Il est évident que de nombreuses modifications peuvent être apportées à l'exemple susdécrit, sans pour autant sortir du cadre de l'invention telle que définie dans les revendications suivantes.

## Revendications

1. Fusil pourvu d'un garde-main mobile commandant l'armement, ce fusil comprenant une carcasse (1), un canon (2) monté sur cette carcasse (1) et s'étendant axialement, une partie (6) mobile en direction axiale par rapport à cette carcasse (1) et commandant un mécanisme d'armement monté dans la carcasse (1), le garde-main (5) étant fixé à cette partie mobile (6) et guidé par des moyens de guidage, caractérisé en ce que le garde-main (5) est fixé d'une manière basculante à la partie mobile (6), tandis que les moyens de guidage (11-12) du garde-main (5) sont de nature à faire basculer le garde-main (5) vers le bas lorsqu'il est déplacé en arrière, de telle manière que l'extrémité arrière du garde-main (5) puisse se mouvoir sur une distance par-dessous la carcasse (1).

2. Fusil selon la revendication 1, caractérisé en ce que la partie mobile (6) comprend une glissière (7) guidée par un guidage (9) fixé à la carcasse (1) et s'étendant dans une direction axiale et au moins une tringle de commande (8) entraînée par la glissière (7), le garde-main (5) enveloppant en position avant cette glissière (7), au moins une partie du guidage (9) et une partie de la tringle de commande (8).

3. Fusil selon la revendication 1 ou 2, caractérisé en ce que les moyens de guidage (11-12) comprennent au moins une rainure (12) dans le garde-main (5) et au moins une saillie (11) montée sur ou devant la carcasse (1) et entrant dans la rainure (12), cette rainure (12) possédant une partie (18) qui est, en position avant du garde-main (5), inclinée par rapport à la direction axiale.

4. Fusil selon les revendications 2 et 3, caractérisé en ce que la saillie (11) se trouve sur un élément de support (10) qui est fixé à la carcasse (1) par l'intermédiaire du guidage (9).

5. Fusil selon la revendication 3 ou 4, caractérisé en ce que les moyens de guidage (11-12) comprennent deux rainures (12) situées l'une en face de l'autre à l'intérieur du garde-main (5), et deux saillies (11) montées sur la carcasse (1) et entrant dans ces rainures (12).

6. Fusil selon la revendication 2 et l'une ou l'autre des revendictions 3 à 5, caractérisé en ce que le garde-main (5) comprend un corps (14) en forme de gouttière, une pièce (13) montée à l'arrière dans ce corps (14) et pourvue des rainures (12) et un élément de connexion (15) monté à l'avant dans ce corps (14) et relié d'une manière basculante à la glissière (7).

## Patentansprüche

1. Gewehr, versehen mit einem mobilen Vorderschaft, der das Laden befiehlt, wobei dieses Gewehr einen Rahmen (1), einen auf diesem Rahmen (1) montierten und sich axial erstreckenden Lauf (2), einen Teil (6), der in Bezug auf diesen Rahmen (1) in axialer Richtung beweglich ist und einen im Rahmen (1) montierten Spannmechanismus betätigt, umfaßt, wobei der Vorderschaft (5) an diesem beweglichen Teil (6) befestigt ist und von Führungsmitteln geführt wird, dadurch gekennzeichnet, daß der Vorderschaft (5) schwenkbar am beweglichen Teil (6) befestigt ist, während die Führungsmittel (11-12) des Vorderschafts (5) derart sind, daß sie den Vorderschaft (5) nach unten schwenken, wenn er nach hinten wegbewegt wird, derart, daß das hintere Ende des Vorderschafts (5) sich über einen Abstand unter dem Rahmen (1) bewegen kann.

2. Gewehr gemäß Anspruch 1, dadurch gekennzeichnet, daß der bewegliche Teil (6) einen Schlitten (7) umfaßt, der von einer am Rahmen (1) befestigten Führung (9) geführt wird und sich in einer axialen Richtung erstreckt, und mindestens eine durch den Schlitten (7) angetriebenen Betätigungsstange (8), wobei der Vorderschaft (5) in vorderer Position dieses Schlittens (7), zumindest einen Teil der Führung (9) und einen Teil der Betätigungsstange (8) umgibt.

3. Gewehr gemäß Anspruch 1 oder 2, dadurch gekennzeichnet, daß die Führungsmittel (11-12) zumindest eine Nut (12) im Vorderschaft (5) und zumindest einen Vorsprung (11) umfassen, der auf oder vor dem Rahmen (1) montiert ist und in die Nut (12) eingreift, wobei diese Nut (12) einen Teil (18) besitzt, der, in vorderer Position des Vorderschafts (5), in Bezug zur axialen Richtung geneigt ist.

4. Gewehr gemäß den Ansprüchen 2 und 3, dadurch gekennzeichnet, daß der Vorsprung (11) sich auf einem Stützelement (10) befindet, der durch das Dazwischentreten einer Führung (9) am Rahmen (1) befestigt ist.

5. Gewehr gemäß Anspruch 3 oder 4, dadurch gekennzeichnet, daß die Führungsmittel (11-12) zwei Nuten (12), die einander zugekehrt an der Innenseite des Vorderschafts (5) angeordnet sind, und zwei am Rahmen (1) montierte und in diesen Nuten (12) mitgenommene Vorsprünge (11) umfassen.

6. Gewehr gemäß Anspruch 2 und einem der Ansprüche 3 bis 5, dadurch gekennzeichnet, daß der Vorderschaft (5) einen Körper (14) in Form einer Rinne umfaßt, ein Teil (13), das hinten in diesem Körper (14) montiert und mit Nuten (12) versehen ist, und ein Verbindungselement (15), das vorn in diesem Körper (14) montiert und auf schwenkbare Weise mit dem Schlitten (7) verbunden ist.

## Claims

1. Gun provided with a mobile handshield controlling the loading, whereby this gun contains a casing (1), a barrel (2) mounted on said casing (1) and extending axially, a mobile part (6) positioned axially in relation to said casing (1) and controlling a cock mechanism mounted in said casing (1), whereby the handshield (5) is fixed to said mobile part (6) and is guided by guiding means, characterized in that the handshield (5) is fixed in a tilting manner to said mobile part (6), whereas the guiding means (11-12) of the handshield (5) are such that they make the handshield (5) tilt down when it is moved backward, such that the back end of the handshield (5) can move under the casing (1) over a certain distance.

2. Gun according to claim 1, characterized in that the mobile part (6) contains a recoil slide (7) which is guided by a guide (9) which is fixed to the casing (1) and which extends in an axial direction, and at least one control rod (8) which is carried along by the recoil slide (7), whereby the handshield (5) envelops said recoil slide (7) in its front position, at least a part of the guide (9) and a part of the control rod 8).

3. Gun according to claim 1 or 2, characterized in that the guide means (11-12) contain at least one groove (12) in the handshield (5) and at least one protrusion (11) mounted on top of or in front of the casing (1) and going into said groove (12), whereby this groove (12) contains a part (18) which is, in the front position of the handshield (5), inclined in relation to the axial direction.

4. Gun according to claims 2 and 3, characterized in that the protrusion (11) is situated on a supporting element (10) which is fixed to the casing (1) by means of the guide (9),

5. Gun according to claim 3 or 4, characterized in that the guide means (11-12) contain two grooves (12) situated one opposite the other inside the handshield (5) and two protrusions (11) mounted on the casing (1) and going into these grooves (12).

6. Gun according to claim 2 and any of claims 3 to 5, characterized in that the handshield (5) contains a body (14) in the shape of a through slide, an element (13) mounted in the back side of the body (14) and provided with grooves (12) and a connection element (15) mounted on the front side of this body (14) and which is coupled in a tilting manner to the recoil slide (7).
